# EUROPÄISCHE PATENTSCHRIFT

(11) **EP 1 740 076 B1**
(45) Veröffentlichungstag und Bekanntmachung des Hinweises auf die Patenterteilung: **29.06.2016**
(21) Anmeldenummer: 05734881.5
(22) Anmeldetag: 24.03.2005
(51) Int. Cl.: A47F 13/08, B65B 67/12

(54) **SELBSTBEDIENUNGSKASSENEINRICHTUNG**
SELF-CHECKOUT DEVICE
SYSTEME DE CAISSE EN LIBRE-SERVICE

(30) Priorität: 27.04.2004 DE 102004020629
(43) Veröffentlichungstag der Anmeldung: 10.01.2007
(73) Patentinhaber: Wincor Nixdorf International GmbH, 33106 Paderborn (DE)
(72) Erfinder: KRUSE, Bernd, 33184 Buke (DE)
(74) Vertreter: Viering, Jentschura & Partner mbB Patent- und Rechtsanwälte
(86) Internationale Anmeldenummer: PCT/DE2005/000537
(87) Internationale Veröffentlichungsnummer: WO 2005/104913

(56) Entgegenhaltungen:
- CA-A1- 2 069 685
- DE-U1- 9 201 101
- US-A- 4 998 694
- US-A1- 2002 096 564

## Beschreibung

Die vorliegende Erfindung bezieht sich auf eine Selbstbedienungskasseneinrichtung mit einem Trägergehäuse, einem außenseitig am Trägergehäuse vorgesehenen Warenerfassungsplatz und mit einer als Wägeeinrichtung ausgebildeten Warenablage mit einem Ablageboden und einer Rückwand und/oder Seitenwand, wobei an der Rückwand und/oder der Seitenwand vorzugsweise oberseitig mehrere in Form von Tragarmen ausgebildete Tütenhalterungen vorgesehen sind.

Es sind Selbstbedienungskasseneinrichtungen der vorerwähnten Art bekannt, bei denen die von einem Kunden ausgewählten Waren vom Kunden erfasst und bezahlt werden. Der Kunde bringt dabei die von ihm gewünschte Ware zum Warenerfassungsplatz und führt sie dort einem Abtastvorgang zu, bei dem beispielsweise ein auf der Ware befindlicher Barcode mittels eines Barcodelesers abgetastet wird. Beim Identifizieren der Waren durch Abtasten des Barcodes werden der Warenpreis und die Warenart ermittelt: Es ist aber auch denkbar, zur Warenkennzeichnung einen RFID-Chip zu verwenden.

Nach dem Identifizieren der Ware wird diese auf eine als Wägeeinrichtung ausgebildete Warenablage gelegt. Die Wägeeinrichtung bildet dabei eine Kontrolleinheit, mit der verglichen werden kann, ob das eingelesene Gewicht mit dem tatsächlich gemessenen Gewicht übereinstimmt und dient somit zur Überprüfung eines korrekt durchgeführten Abtastvorganges.

Die Warenablage weist mehrere Tütenhalterungen in Form von Tragarmen auf, auf denen Einkaufstüten aufgehängt sind, in welche der Kunde seine Ware einfüllen kann. Die Tütenhalter können auch dazu dienen, eine vom Kunden mitgebrachte Tüte oder Tasche aufzunehmen.

Bei den bekannten Selbstbedienungskasseneinrichtungen handelt es sich bei den Tütenhaltern um starr angeordnete Tragarme, deren Anordnung und Positionierung durch die jeweils gewählte Konstruktion unveränderlich vorgegeben ist.

Eine derartige Selbstbedienungseinrichtung ist aus der US 2002/0096564 A1 bekannt. Aus der US 4,998,694 ist ein Tütenhalter mit zwei Tragarmen bekannt. Bei diesem Tütenhalter sind die beiden Tragarme an einer gemeinsamen Trägerplatte befestigt. Die Tragarme sind jedoch nicht zueinander verschiebbar, sondern jeweils nur von einer Gebrauchsstellung in eine Nichtgebrauchsstellung verschwenkbar.

Der vorliegenden Erfindung liegt die Aufgabe zugrunde, eine Selbstbedienungskasseneinrichtung der gattungsgemäßen Art speziell im Bereich der Warenablage dahingehend zu verbessern, dass der Bereich der Warenablage durch einen Kunden bequemer und flexibler nutzbar ist.

Diese Aufgabe wird erfindungsgemäß dadurch gelöst, dass die an der Rückwand und/oder Seitenwand angeordneten Tragarme zueinander verschieblich gelagert sind.

Mit der Erfindung wird der Vorteil erzielt, dass die Tragarme in ihrem Abstand und/oder in ihrer Höhe zueinander verschieblich gelagert sind. In einer vorteilhaften Ausführungsform können die Tragarme zusätzlich in eine Nichtgebrauchsstellung verschwenkt werden, so dass ein Kunde sowohl eigene Tüten oder Einkaufstaschen an den Tragarmen nach spezieller Einstellung des erforderlichen Abstandes zueinander aufhängen kann oder auch einen Einkaufskorb nutzen kann, um seine Waren in diesem Einkaufskorb ablegen zu können. Wird ein Korb benutzt, können alle Tragarme in eine Nichtgebrauchsstellung z.B. durch Wegklappen verschwenkt sein und stören somit nicht den Handhabungsbereich beim Befüllen des Einkaufskorbes. Es versteht sich hierbei von selbst, dass die als Wägeeinrichtung ausgebildete Warenablage die Möglichkeit bietet, nach Abstellen eines Einkaufskorbes auf die Wägeeinrichtung diese zunächst in eine Null-Position justieren zu können, so dass anschließend nur noch das Gewicht der in den Einkaufskorb abgelegten Waren ermittelt wird.

Die verschwenkbaren Tragarme können vorteilhafterweise bei Nichtbenutzung durch Rückstellfedern in ihre Nichtgebrauchsstellung verschwenkt sein.

Damit ergibt sich der Vorteil, dass ein Kunde bei Nutzung eines Einkaufskorbes diesen sofort und ohne Behinderung durch die Tragarme auf der Warenablage abstellen kann, da sich alle Tragarme in ihrer Nichtgebrauchsstellung befinden. Benutzt der Kunde hingegen eine eigene, mitgebrachte Tüte oder Einkaufstasche, so ist es für den Kunden lediglich erforderlich, die beiden Tragarme in ihre Gebrauchsstellung zu schwenken, die zum Aufhängen des mitgebrachten Behältnisses in Frage kommen.

Nach einer Weiterbildung der Erfindung sind die Tragarme an ihren freien Enden mit einer vorzugsweise kugelartigen Verdickung versehen.

Alternativ hierzu können die Tragarme an ihren freien Enden auch einen vorzugsweise kugelartigen Knauf tragen.

In beiden Fällen ergibt sich eine angenehme Handhabung der Tragarme bei einer eventuell notwendig werdenden manuellen Verschwenkung, außerdem wird die Gefahr von Verletzungen beim unaufmerksamen Hantieren im Einfüllbereich einer Tüte, einer Einkaufstasche, eines Einkaufskorbes oder dergleichen wesentlich verringert.

Weitere Merkmale der Erfindung sind Gegenstand weiterer Unteransprüche.

Ausführungsbeispiele der Erfindung sind in den beigefügten Zeichnungen dargestellt und werden im Folgenden näher beschrieben. Es zeigen:
- Figur 1: eine perspektivische Darstellung einer Selbstbedienungskasseneinrichtung;
- Figur 2: eine stark schematisierte Perspektivdarstellung einer als Wägeeinrichtung ausgebildeten Warenablage der Selbstbedienungskasseneinrichtung nach Figur 1;
- Figur 3: einen Schnitt nach der Linie III in Figur 2;
- Figur 4: einen Schnitt nach der Linie IV in Figur 3;
- Figur 5: einen der Figur 3 entsprechenden Schnitt nach einem weiteren Ausführungsbeispiel der Erfindung, und
- Figur 6: einen Schnitt nach der Linie VI in Figur 5.

In Figur 1 ist mit dem Bezugszeichen 1 insgesamt eine Selbstbedienungskasseneinrichtung bezeichnet, die ein Trägergehäuse 2 umfasst.

Außenseitig ist am Trägergehäuse 2 ein Warenerfassungsplatz 3 und eine als Wägeeinrichtung ausgebildete Warenablage 4 vorgesehen.

Da die Funktionen sowohl des Warenerfassungsplatzes 3 wie auch der Warenablage 4 sowie weiterer Funktionselemente der Selbstbedienungskasseneinrichtung 1 allgemein bekannt sind, ist hier auf eine detaillierte Darstellung und Schilderung dieser Elemente verzichtet worden.

Wie sich aus Figur 2 besonders anschaulich ergibt, ist die Warenablage 4 mit einem Boden 5, mit einer Rückwand 6 und einer Seitenwand 7 ausgestattet.

Sowohl an der Rückwand 6 wie auch an der Seitenwand 7 sind oberseitig mehrere in Form von Tragarmen 8 ausgebildete Tütenhalterungen 9 vorgesehen.

Dabei sind die Tragarme 8 gegenüber der Rückwand 6 oder der Seitenwand 7 horizontal verschiebbar und/oder aus einer in Figur 2 gezeigten horizontalen Gebrauchsstellung in eine vertikale oder nahezu vertikale Nichtgebrauchsstellung verschwenkbar. Es ist jedoch auch denkbar, dass die Tragarme 8 in der Höhe vertikal verschiebbar sind und/oder horizontal zur Seite weggeklappt werden können.

Eine mögliche Ausführungsform für sowohl horizontal verschiebbare wie auch für schwenkbare Tragarme 8 zeigen die Figuren 3 und 4. Diese Figuren 3 und 4 machen deutlich, dass jeder Tragarm 8 um eine Achse 10 schwenkbar an einem Führungsstück 11 angeschlossen ist, wobei das Führungsstück 11 jeweils in einer Führungsschiene 12 längs verschiebbar gelagert ist. Die Führungsschiene 12 ist dabei mit einem Längsschlitz 13 versehen, durch den eine die Achse 10 aufnehmende Lagergabel 14 hindurchgeführt ist.

Im dargestellten Ausführungsbeispiel können die Tragarme 8 aus ihrer horizontalen Gebrauchsstellung heraus nach oben verschwenkt werden bis in eine vertikale oder nahezu vertikale Endstellung. Es ist möglich, die Tragarme 8 dabei durch (nicht dargestellte) Rückstellfedern so zu belasten, dass die Tragarme bei Nichtnutzung zwangsweise in ihre Nichtgebrauchsstellung nach oben verschwenkt werden. Somit ragen diese Tragarme 8 nicht in den Bereich der Grundfläche des Bodens 5 hinein und stören dann auch nicht, wenn ein Kunde einen Einkaufskorb auf den Boden 5 der Warenablage 4 abstellt.

Benutzt ein Kunde hingegen, so wie in Figur 2 gezeigt, bereitgestellte oder selbst mitgebrachte Tüten 15 oder alternativ hierzu Einkaufstaschen, kann der Kunde diese Tüten 15 oder Einkaufstaschen an jeweils zwei der besagten Tragarme 8 aufhängen, die ihn ihrem Abstand zueinander am ehesten den Dimensionen der verwendeten Tüten 15 oder Einkaufstaschen entsprechen. Gegebenenfalls kann dieser Abstand durch Verschieben eines oder beider Tragarme 8 zueinander auch noch speziell angepasst werden.

Wie besonders aus Figur 3 hervorgeht, ist an den vorderen, freien Enden der Tragarme 8 eine vorzugsweise kugelartige Verdickung, insbesondere ein kugelartiger Knauf 16, angebracht. Diese Verdickung oder der Knauf 16 verhindern einerseits ein Abrutschen einer auf den Tragarmen 8 aufgehängten Tüte 15 oder Einkaufstasche, erleichtern andererseits die Handhabung beim Verschieben oder beim Verschwenken der Tragarme 8 und verringern letztendlich auch noch die Verletzungsgefahr beim Hantieren im Bereich der Tragarme 8.

Der Knauf 16 kann einstückig an den jeweiligen Tragarm 8 angeformt sein oder als separates Bauteil aus Kunststoff, Gummi oder dergleichen auf einen Tragarm 8 aufgesetzt sein.

In den Figuren 5 und 6 ist ein weiteres Ausführungsbeispiel für die Führung und Gestaltung der Tragarme 8 der Tütenhalterungen 9 gezeigt.

Bei diesem Ausführungsbeispiel sind die Tragarme 8 lediglich horizontal verschiebbar in entsprechenden Führungsschienen 12 gelagert. Dabei ist die Führungsschiene 12 im Querschnitt rechteckig oder quadratisch ausgebildet und im Bereich des unteren Schenkels innenseitig mit einer Verzahnung 17 ausgestattet.

Ein innerhalb der Führungsschiene 12 befindliches Führungsteil 11 ist mit einer entsprechenden Gegenverzahnung ausgestattet. Das Führungsteil 11 weist eine geringere Bauhöhe auf als die lichte Höhe der Führungsschiene 12, so dass das Führungsteil 11 im Sinne des Pfeiles A in Figur 6 soweit angehoben werden kann, bis die beiden Verzahnungen der Führungsschiene 12 und des Führungsteiles 11 außer Eingriff gebracht sind. Ist dies der Fall, kann der betreffende Tragarm 8 im Sinne des Doppelpfeiles B in Figur 6 horizontal verschoben werden. Wird nach einer Verschiebung der Tragarm 8 dann wieder losgelassen, bewegt sich das Führungsteil 11 wieder nach unten und nimmt eine verschiebegesicherte Position durch Eingreifen der gegenseitigen Verzahnungen ein.

Alternativ hierzu kann selbstverständlich auch eine Klemmvorrichtung vorgesehen werden, um eine eingenommene Verschiebeposition eines Tragarmes 8 gegen unbeabsichtigtes Verschieben zu sichern.

Darüber hinaus kann die in den Fig. 5 und 6 dargestellte Konstruktion, bei der eine Sicherung einer eingenommenen Verschiebeposition erreicht wird, mit einer verschwenkbaren Lagerung der Tragarme 8 kombiniert werden. Diese könnte wiederum ähnlich ausgebildet sein wie beim Ausführungsbeispiel nach den Figuren 3 und 4.

Eine als Wägeeinrichtung ausgebildete Warenablage 4 gemäß den vorstehenden Ausführungen kann mit Vorteil auch überall dort Verwendung finden, wo Wiegeeinrichtungen allgemeiner Art vorgesehen sind.

### Bezugszeichenliste

- 1: Selbstbedienungskasseneinrichtung
- 2: Trägergehäuse
- 3: Warenerfassungsplatz
- 4: Warenablage
- 5: Ablageboden
- 6: Rückwand
- 7: Seitenwand
- 8: Tragarm
- 9: Tütenhalterung
- 10: Achse
- 11: Führungsstück
- 12: Führungsschiene
- 13: Längsschlitz
- 14: Lagergabel
- 15: Tüten
- 16: Knauf
- 17: Verzahnung

## Patentansprüche

1. Selbstbedienungskasseneinrichtung (1) mit einem Trägergehäuse (2), einem außenseitig am Trägergehäuse (2) vorgesehenen Warenerfassungsplatz (3) und mit einer als Wägeeinrichtung ausgebildeten Warenablage (4) mit einem Ablageboden (5) und mit einer Rückwand (6) und/oder Seitenwand (7), wobei an der Rückwand (6) und/oder der Seitenwand (7) vorzugsweise oberseitig mehrere in Form von Tragarmen (8) ausgebildete Tütenhalterungen (9) vorgesehen sind, **dadurch gekennzeichnet, dass** die Tragarme (8) in ihrem Abstand und/oder ihrer Höhe zueinander verschiebbar an der Rückwand (6) und/oder der Seitenwand (7) angeordnet sind.

2. Selbstbedienungskasseneinrichtung nach Anspruch 1, **dadurch gekennzeichnet, dass** die Tragarme aus einer Gebrauchsstellung in eine Nichtgebrauchsstellung verschwenkbar sind.

3. Selbstbedienungskasseneinrichtung nach Anspruch 1 oder 2, **dadurch gekennzeichnet, dass** die Tragarme (8) gegenüber der Rückwand (6) und/oder Seitenwand (7) horizontal und/oder vertikal verschiebbar sind.

4. Selbstbedienungskasseneinrichtung nach Anspruch 2 oder 3, **dadurch gekennzeichnet, dass** die Tragarme (8) bei Nichtgebrauchsstellung durch Rückstellfedern in ihre Nichtgebrauchsstellung verschwenkt sind.

5. Selbstbedienungskasseneinrichtung nach einem der vorangehenden Ansprüche, **dadurch gekennzeichnet, dass** die Tragarme (8) an ihren freien Enden mit einer vorzugsweise kugelartigen Verdickung versehen sind.

6. Selbstbedienungskasseneinrichtung nach einem der vorhergehenden Ansprüche, **dadurch gekennzeichnet, dass** die Tragarme (8) an ihren freien Enden einen vorzugsweise kugelförmigen Knauf (16) aus Kunststoff, Gummi oder dergleichen tragen.

7. Selbstbedienungskasseneinrichtung nach einem der vorhergehenden Ansprüche, **dadurch gekennzeichnet, dass** die Tragarme (8) in jeder möglichen Verschiebeposition gegen unbeabsichtigtes Verschieben gesichert sind.

8. Selbstbedienungskasseneinrichtung nach Anspruch 7, **dadurch gekennzeichnet, dass** als Verschiebesicherung gegen unbeabsichtigtes Verschieben der Tragarme (8) eine Klemmeinrichtung vorgesehen ist.

9. Selbstbedienungskasseneinrichtung nach Anspruch 7, **dadurch gekennzeichnet, dass** die Tragarme (8) formschlüssig gegen unbeabsichtigtes Verschieben gesichert sind.

10. Selbstbedienungskasseneinrichtung nach einem der vorangehenden Ansprüche, **dadurch gekennzeichnet, dass** die Tragarme (8) an Führungsteilen (11) befestigt sind, die innerhalb einer Führungsschiene (12) durch eine Verzahnung (17) gegen unbeabsichtigtes Verschieben gesichert sind.

## Claims

1. Self-service checkout (1) having a support housing (2), having a goods-detecting location (3) provided on the outside of the support housing (2), and having a goods shelf (4), which is designed in the form of a weighing device and has a shelf base (5) and a rear wall (6) and/or side wall (7), wherein a plurality of bag holders (9) designed in the form of supporting arms (8) are provided on the rear wall (6) and/or the side wall (7), preferably on the upper side thereof, **characterized in that** the supporting arms (8) are arranged on the rear wall (6) and/or the side wall (7) such that they can be displaced in terms of spacing and/or height in relation to one another.

2. Self-service checkout according to Claim 1, **characterized in that** the supporting arms can be pivoted from a use position into a not-in-use position.

3. Self-service checkout according to Claim 1 or 2, **characterized in that** the supporting arms (8) can be displaced horizontally and/or vertically in relation to the rear wall (6) and/or side wall (7).

4. Self-service checkout according to Claim 2 or 3, **characterized in that** the supporting arms (8), when in a position of not being used, are pivoted by restoring springs into their not-in-use position.

5. Self-service checkout according to one of the preceding claims, **characterized in that** the supporting arms (8), at their free ends, are provided with a preferably ball-like thickened portion.

6. Self-service checkout according to one of the preceding claims, **characterized in that** the supporting arms (8), at their free ends, bear a preferably spherical knob (16) made of plastics material, rubber or the like.

7. Self-service checkout according to one of the preceding claims, **characterized in that** the supporting arms (8) are safeguarded, in any possible displacement position, against unintended displacement.

8. Self-service checkout according to Claim 7, **characterized in that** a clamping device is the safeguard provided against unintended displacement of the supporting arms (8).

9. Self-service checkout according to Claim 7, **characterized in that** the supporting arms (8) are safeguarded in a form-fitting manner against unintended displacement.

10. Self-service checkout according to one of the preceding claims, **characterized in that** the supporting arms (8) are fastened on guide parts (11), which are safeguarded against unintended displacement within a guide rail (12) by a toothing formation (17).

## Revendications

1. Système de caisse en libre-service (1) comprenant un boîtier de support (2), un poste de détection des produits (3) prévu du côté extérieur sur le boîtier de support (2) et une dépose de produits (4) réalisée sous forme de système de pesée, avec un fond de dépose (5) et une paroi arrière (6) et/ou une paroi latérale (7), plusieurs supports de sacs (9) réalisés sous forme de bras porteurs (8) étant prévus au niveau de la paroi arrière (6) et/ou de la paroi latérale (7), de préférence du côté supérieur, **caractérisé en ce que** les bras porteurs (8) sont disposés au niveau de la paroi arrière (6) et/ou de la paroi latérale (7) de manière à pouvoir être déplacés les uns par rapport aux autres en termes de leur espacement et/ou de leur hauteur.

2. Système de caisse en libre-service selon la revendication 1, **caractérisé en ce que** les bras porteurs peuvent pivoter d'une position d'utilisation dans une position de non-utilisation.

3. Système de caisse en libre-service selon la revendication 1 ou 2, **caractérisé en ce que** les bras porteurs (8) peuvent être déplacés horizontalement et/ou verticalement par rapport à la paroi arrière (6) et/ou la paroi latérale (7).

4. Système de caisse en libre-service selon la revendication 2 ou 3, **caractérisé en ce que** les bras porteurs (8) en position de non utilisation sont pivotés dans leur position de non utilisation par des ressorts de rappel.

5. Système de caisse en libre-service selon l'une quelconque des revendications précédentes, **caractérisé en ce que** les bras porteurs (8) sont pourvus au niveau de leurs extrémités libres d'un épaississement de préférence de forme sphérique.

6. Système de caisse en libre-service selon l'une quelconque des revendications précédentes, **caractérisé en ce que** les bras porteurs (8) portent au niveau de leurs extrémités libres une tête de préférence de forme sphérique (16) en plastique, en caoutchouc ou similaire.

7. Système de caisse en libre-service selon l'une quelconque des revendications précédentes, **caractérisé en ce que** les bras porteurs (8) sont fixés dans chaque position de déplacement possible contre un déplacement accidentel.

8. Système de caisse en libre-service selon la revendication 7, **caractérisé en ce que** l'on prévoit un dispositif de serrage en tant que fixation contre le déplacement accidentel des bras porteurs (8).

9. Système de caisse en libre-service selon la revendication 7, **caractérisé en ce que** les bras porteurs (8) sont fixés contre un déplacement accidentel par engagement par correspondance géométrique.

10. Système de caisse en libre-service selon l'une quelconque des revendications précédentes, **caractérisé en ce que** les bras porteurs (8) sont fixés à des parties de guidage (11) qui sont fixées à l'intérieur d'un rail de guidage (12) contre un déplacement accidentel par une denture (17).
